# EUROPÄISCHE PATENTSCHRIFT

(11) **EP 2 031 131 B1**
(45) Veröffentlichungstag und Bekanntmachung des Hinweises auf die Patenterteilung: **07.04.2010**
(21) Anmeldenummer: 08014679.8
(22) Anmeldetag: 19.08.2008
(51) Int. Cl.: E01D 15/127

(54) **Anbauvorrichtung zum Transportieren und Verlegen von militärischen Brücken**
Extension device for transporting and laying military bridges
Dispositif de montage destiné au transport et au déplacement de ponts militaires

(30) Priorität: 01.09.2007 DE 102007041579
(43) Veröffentlichungstag der Anmeldung: 04.03.2009
(73) Patentinhaber: General Dynamics European Land Systems-Germany GmbH, 67655 Kaiserslautern (DE)
(72) Erfinder: Fraundorfer, Werner, 66885 Bedesbach (DE)
(74) Vertreter: Patentanwälte Möll, Bitterich & Dr. Keller

(56) Entgegenhaltungen:
- EP-A- 0 854 237
- EP-A- 1 760 198
- DE-A1- 4 127 106
- DE-A1- 19 610 440
- DE-A1- 19 650 654

## Beschreibung

Die Erfindung betrifft Anbauvorrichtungen zum Transportieren und Verlegen von militärischen Brücken mittels eines leichten gepanzerten Fahrzeugs mit einem Oberdeck und einem Bug.

Militärische Brücken können mittels Luft-, Schienen-, Wasser- und/oder Landfahrzeug transportiert werden. Die Verlegung über Hindernisse erfolgt durch spezielle Verlegefahrzeuge. Brücken mit großer Spannweite von über 20 m sind unter den Bezeichnungen "Biber" und "Leguan" bekannt. Man vergleiche DE 44 34 027 C, DE 41 23 092 A, EP 0 374 019 A und US 5,042,102. Diese Brücken werden mit gepanzerten Kettenfahrzeugen verlegt.

Brücken mit kleinerer Spannweite können auch mittels Lastkraftwagen transportiert und verlegt werden. Man vergleiche US 2,556,175, DE 39 32 742 C, EP 0 391 149 B, EP 0 407 235 A, DE 40 09 354 A oder DE 101 27 136 A1.

Bei allen diesen im freien Vorbau verlegbaren Brücken wird den Teilen, die für den Verlegevorgang benötigt werden, besondere Aufmerksamkeit geschenkt. Die Mechanik muss so ausgelegt sein, dass sie die beim freien Vorbau auftretenden Kräfte aufnehmen kann, dass die Brücke ohne zu klemmen oder zu verkanten bewegt werden kann und dass keine vorzeitigen Abnutzungen auftreten. Zu diesem Zweck besitzen die Verlegefahrzeuge Paare von Tragrollen, die mit entsprechenden Laufflächen an der Brücke zusammenwirken und die Bewegung der Brücke ermöglichen. Des Weiteren sind vorgesehen Motoren und Getriebe, die die Brücke in Bewegung setzen. Schließlich sind auf den Transport- und Verlegefahrzeugen auch Vorrichtungen vorgesehen, die das Koppeln der während des Transports zerlegten Brücke ermöglichen. In allen Fällen sind die Verlegevorrichtungen fester Bestandteil des Verlegefahrzeugs.

In der militärischen Praxis hat sich herausgestellt, dass die Verlegefahrzeuge, gleichgültig ob gepanzert oder nicht, dann, wenn sie von der Truppe gebraucht werden, in zu geringer Anzahl, verspätet oder gar nicht greifbar sind. Oftmals sind jedoch andere Fahrzeuge, insbesondere die sogenannten leichten gepanzerten Fahrzeuge, greifbar, mangels Verlegeausrüstung jedoch nicht einsetzbar.

Der vorliegenden Erfindung liegt daher die Aufgabe zugrunde, eine Anbauvorrichtung zum Transportieren und Verlegen von militärischen Brücken anzugeben, mit deren Hilfe den sogenannten leichten gepanzerten Fahrzeugen die Fähigkeit verliehen werden kann, militärische Brücken zu transportieren, zu verlegen und wieder rückzubauen.

Diese Aufgabe wird gelöst durch eine Anbauvorrichtung gemäß Anspruch 1, umfassend:
- einen Deckadapter mit
   - einem Querbalken,
   - auf dem Oberdeck lösbar zu befestigenden Füßen
   - und Tragrollen für die Brücke
- und einen Frontadapter mit
   - einer an den Bug des Fahrzeugs angepassten und am Bug lösbar zu befestigenden Balkenkonstruktion,
   - einem Verlegebaum mit einem unteren Rollenblock, einem oberen Rollenblock und einem motorgetriebenen Ritzel, an der Balkenkonstruktion schwenkbar angelenkt,
   - einem an der Balkenkonstruktion schwenkbar angelenkten Stützfuß,
   - Frontträger mit einem Querbalken und Tragrollen für die Brücke,
   - einem ersten Hubzylinder zwischen Balkenkonstruktion und Verlegebaum,
   - und einem zweiten Hubzylinder zwischen Balkenkonstruktion und Stützfuß.

Dank der erfindungsgemäßen Vorrichtung lässt sich mit geringem konstruktiven und finanziellen Aufwand jedes Fahrzeug mit ausreichender Tragfähigkeit, vorzugsweise ein leichtes gepanzertes Fahrzeug, als Transport- und Verlegefahrzeug für militärische Brücken einsetzen. Zu diesem Zweck ist der am Bug des Fahrzeugs anzubringende Frontadapter mit einem schwenkbaren Stützfuß, der während des Verlegens und Wiederaufnehmens der Brücke deren Gewicht abstützt, ohne das Fahrzeug zu belasten, und mit einem Verlegebaum, der den motorgesteuerten Vorschub und Rückschub der Brücke bewirkt, ausgerüstet. Ein im Heckbereich des Fahrzeugs an dessen Oberdeck lösbar anbringbarer Deckadapter wird hauptsächlich während des Transports der Brücke benötigt.

Gemäß einer Weiterbildung der Erfindung ist am Verlegebaum ein das Ritzel antreibender Motor vorgesehen, insbesondere ein Hydraulikmotor.

Vorteilhafterweise ist am Stützfuß ein beweglich angelenkter Druckfuß vorgesehen. Dank dessen Beweglichkeit findet er auch bei unebenem Boden stets einen sicheren Stand.

Gemäß einer Weiterbildung der Erfindung ist am Stützfuß ein Hebel zum Anheben und Absenken der Brücke beweglich angelenkt. Aufgabe dieses Hebels ist es, die auf dem Fahrzeug ruhende Brücke in die für den Verlegevorgang richtige Position zu heben und umgekehrt.

Gemäß einer Weiterbildung der Erfindung sind an der Balkenkonstruktion bewegliche Druckfüße vorgesehen, die sich und damit den Frontadapter gegen den Fahrzeugboden abstützen, wobei sie dank der Beweglichkeit stets eine sichere Auflage finden.

Zur Vervollständigung des Frontadapters kann eine Hydraulikanlage vorgesehen sein, die den Motor und die Zylinder speist.

Des Weiteren kann eine Elektronikanlage vorgesehen sein, die den Funktionsablauf steuert.

Anhand der Zeichnung soll die Erfindung in Form eines Ausführungsbeispiels näher erläutert werden. Es zeigen jeweils rein schematisch
- Fig. 1: ein leichtes gepanzertes Fahrzeug, welches mit Hilfe eines Frontadapters und eines Deckadapters eine militärische Brücke trägt;
- Fig. 2: eine Ansicht des Deckadapters;
- Fig. 3: eine Seitenansicht des Deckadapters der Fig. 2;
- Fig. 4: in vergrößertem Maßstab den Frontadapter als Seitenansicht, angebaut an dem Fahrzeug;
- Fig. 5: eine Ansicht eines Frontträgers, Bestandteil des Frontadapters;
- Fig. 6: den Frontträger der Fig. 5 als Seitenansicht;
- Fig. 7: den Frontadapter im teilaktivierten Zustand, und
- Fig. 8: Frontadapter und Deckadapter in einer platzsparend zusammengefalteten Transportkonfiguration.

Fig. 1 zeigt rein schematisch und als Seitenansicht eine militärische Brücke 1 auf einem leichten gepanzerten Radfahrzeug 2. Das Fahrzeug 2 besitzt - soweit für die vorliegende Erfindung relevant - ein heckseitiges Oberdeck 3 und einen Bug 4, der in diesem Fall etwa V-förmig gestaltet ist.

Auf dem Oberdeck 3 erkennt man einen die Brücke 1 tragenden Deckadapter 10, der anhand der Fig. 2 und 3 näher erläutert werden soll.

Am Bug 4 des Fahrzeugs 2 erkennt man einen Frontadapter 20, der anhand der Fig. 4 bis 8 näher erläutert werden soll. Der Frontadapter ist am Bug 4 des Fahrzeugs 2 mit Hilfe von geeigneten Befestigungsvorrichtungen (nicht dargestellt) lösbar angebracht, wobei bei der Konstruktion darauf geachtet wurde, dass das Sichtfeld des Fahrzeugführers nicht behindert wird.

Fig. 2 als Ansicht und Fig. 3 als Seitenansicht zeigen den Deckadapter 10. Dieser besteht aus einem Querbalken 11, der mit Hilfe von Füßen 12 lösbar auf dem Oberdeck 3 des Fahrzeugs befestigt werden kann. Der Querbalken 11 trägt vier Tragrollen 13, auf denen die Brücke 1 gerollt wird.

Fig. 4 zeigt in vergrößertem Maßstab den Bug 4 des Fahrzeugs 1 mit montiertem Frontadapter 20. Der Frontadapter 20 besteht zunächst aus einer Balkenkonstruktion 21, die mit Hilfe einer Befestigungsvorrichtung 21' und den Anschlagpunkten 22 am Bug 4 befestigt ist. An der Unterseite der Balkenkonstruktion 21 ist ein Fußhebel 23 beweglich angelenkt. Der Fußhebel 23 kann mit Hilfe eines Hydraulikzylinders 31 abgesenkt und angehoben werden. An der Unterseite des Fußhebels 23 ist ein Druckfuß 25 beweglich angelenkt. Sobald der Stützfuß 23 ganz abgesenkt ist, stützt sich der Druckfuß 25 am Boden ab, wobei er dank der beweglichen Anlenkung auch bei unebenem Boden stets einen sicheren Stand einnimmt.

Wie die Zeichnung zeigt, ist am Fußhebel 23 auch ein Hebel 24 zum Heben und Senken der Brücke 1 beweglich angelenkt, dessen Funktion anhand der Fig. 8 erläutert werden soll.

Am oberen Ende der Balkenkonstruktion 21 erkennt man zunächst einen Frontträger 15, der anhand der Fig. 5 und 6 näher erläutert werden soll. Des Weiteren erkennt man einen Verlegebaum 26, der mit Hilfe eines Hydraulikzylinders 30 angehoben und abgesenkt wird. Der Verlegebaum 26 trägt einen unteren Rollenblock 27, einen oberen Rollenblock 28, ein Ritzel 29 und einen Motor, insbesondere Hydraulikmotor 32, der das Ritzel 29 antreibt. Mit Hilfe des Ritzels 29 wird die Brücke 1 vorwärts und rückwärts bewegt.

Fig. 5 als Ansicht und Fig. 6 als Seitenansicht zeigen den Frontträger 15. Er besteht aus einem Querbalken 16, an dessen Oberseite Tragrollen 17 und seitliche Führungsleisten für die Brücke 1 angebracht sind. Füße benötigt der Frontträger 15 nicht, da er direkt an der Balkenkonstruktion 21 des Frontadapters 20 befestigt wird.

Fig. 7 zeigt den Frontadapter 20 in einer teilaktivierten Position. Der Stützfuß 23, 24, 25 ist angehoben, so dass das Fahrzeug 1 sich problemlos bewegen kann.

Fig. 8 zeigt den Frontadapter 20 und den Deckadapter 10 in einer zusammengefalteten Transportkonfiguration. Der Deckadapter 10 ist mit Hilfe seiner Füße 12 an der Balkenkonstruktion 21 des Frontadapters 20 angesteckt. Die beiden Hydraulikzylinder 30, 31 sind zusammengefahren, so dass sich eine platzsparende Konfiguration ergibt. Der Hebel 24 ist nach oben angehoben. Wenn anders als in der Zeichnung dargestellt, zwischen oberem Rollenbock 28 und unterem Rollenbock 27 bzw. Ritzel 29 die Brücke 1 sitzt, kann sie vom Hebel 24 so weit angehoben werden, wie es für eine Verlegung erforderlich ist.

## Patentansprüche

1. Anbauvorrichtung zum Transportieren und Verlegen von militärischen Brücken (1) mittels eines leichten gepanzerten Fahrzeugs (2) mit einem Oberdeck (3) und einem Bug (4), wobei die Anbauvorrichtung umfasst:
- einen Deckadapter (10) mit
- einem Querbalken (11),
- auf dem Oberdeck (3) lösbar zu befestigenden Füßen (12)
- und Tragrollen (13) für die Brücke (1)
- und einen Frontadapter (20) mit
- einer an den Bug (4) des Fahrzeugs (2) angepassten und am Bug (4) lösbar zu befestigenden Balkenkonstruktion (21),
- einem Verlegebaum (26) mit einem unteren Rollenblock (27), einem oberen Rollenblock (28) und einem motorgetriebenen Ritzel (29), an der Balkenkonstruktion (21) schwenkbar angelenkt,
- einem an der Balkenkonstruktion (21) schwenkbar angelenkten Stützfuß (23, 24, 25),
- Frontträger (15) mit einem Querbalken (16) und Tragrollen (17) für die Brücke (1),
- einem ersten Hubzylinder (30) zwischen Balkenkonstruktion (21) und Verlegebaum (26),
- und einem zweiten Hubzylinder (31) zwischen Balkenkonstruktion (21) und Stützfuß (23).

2. Anbauvorrichtung nach Anspruch 1, ferner umfassend:
- einen das Ritzel (29) antreibenden Motor (32) am Verlegebaum (26).

3. Anbauvorrichtung nach Anspruch 1 oder 2, ferner umfassend:
- einen am Stützfuß (23) beweglich angelenkten Druckfuß (25).

4. Anbauvorrichtung nach Anspruch 1, 2 oder 3, ferner umfassend:
- einen am Stützfuß (23) beweglich angelenkten Hebel (24) zum Heben und Senken der auf dem Fahrzeug (2) ruhenden Brücke (1).

5. Anbauvorrichtung nach einem der Ansprüche 1 bis 4, ferner umfassend:
- Befestigungsvorrichtung (21') und untere Anschlagpunkte (22) zwischen Balkenkonstruktion (21) und Fahrzeugbug (4).

6. Anbauvorrichtung nach einem der Ansprüche 1 bis 5, ferner umfassend:
- eine Hydraulikanlage, die den Motor (32) und die Zylinder (30, 31) speist.

7. Anbauvorrichtung nach einem der Ansprüche 1 bis 6, ferner umfassend:
- eine Elektronikanlage, die den Funktionsablauf steuert.

## Claims

1. An attachment for transporting and installing military bridges (1) by means of a light armoured vehicle (2) having an upper deck (3) and a bow (4), wherein the attachment comprises:
- a deck adapter (10) having
- a crossbeam (11),
- feet (12) to be mounted releasably on the upper deck (3),
- and support rollers (13) for the bridge (1)
- and a front adapter (20) with
- a framework (21) adapted to the bow (4) of the vehicle (2) and to be mounted releasably on the bow (4);
- a launching boom (26) with a lower roller block (27), an upper roller block and a motor-driven pinion (29) pivotably articulated to the framework (21),
- a support foot (23,24,25) pivotably articulated to the framework (21),
- a front support (15) having a crossbeam (16) and support rollers (17) for the bridge (1),
- a first lifting cylinder (30) between the framework (21) and the launching boom (26),
- and a second lifting cylinder (31) between the framework (21) and the support foot (23).

2. An attachment according to Claim 1, further comprising:
- a motor (32) on the launching boom (26) for driving the pinion (29).

3. An attachment according to Claim 1 or 2, further comprising:
- a pressure foot (25) movably articulated on the support foot (23).

4. An attachment according to Claim 1,2 or 3, further comprising:
- a lever (24) movably articulated on the support foot (23) for raising and lowering the bridge (1) resting on the vehicle (2).

5. An attachment according to any one of Claims 1 to 4, further comprising:
- a mounting device (21') and lower abutment points (22) between the framework (21) and the vehicle bow (4).

6. An attachment according to any one of Claims 1 to 5, further comprising:
- a hydraulic system which supplies the motor (32) and the cylinders (30,31).

7. An attachment according to any one of Claims 1 to 6, further comprising:
- an electronic system which controls the sequence of operations.

## Revendications

1. Dispositif de montage destiné au transport et à l'établissement de ponts militaires (1), au moyen d'un véhicule blindé léger (2) muni d'une plate-forme supérieure (3) et d'une partie avant (4), ledit dispositif de montage comprenant :
- un adaptateur (10) en superstructure, comportant
- une traverse (11),
- des jambages (12) conçus pour être fixés amoviblement sur la plate-forme supérieure (3)
- et des rouleaux de support (13) dédiés au pont (1),
- et un adaptateur frontal (20) comportant
- une structure (21) à poutrelles, adaptée à la partie avant (4) du véhicule (2) et conçue pour être fixée amoviblement à ladite partie avant (4),
- une flèche d'édification (26) pourvue d'une moufle inférieure (27) à rouleaux, d'une moufle supérieure (28) à rouleaux et d'un pignon (29) à entraînement motorisé, articulés à pivotement sur ladite structure (21) à poutrelles,
- une jambe d'appui (23, 24, 25) articulée, à pivotement, sur ladite structure (21) à poutrelles,
- des supports frontaux (15), dotés d'une traverse (16) et de rouleaux de support (17) dédiés au pont (1),
- un premier vérin de levage (30), entre la structure (21) à poutrelles et la flèche d'édification (26),
- et un second vérin de levage (31), entre ladite structure (21) à poutrelles et la jambe d'appui (23).

2. Dispositif de montage selon la revendication 1, comprenant par ailleurs :
- un moteur (32), menant le pignon (29) et situé sur la flèche d'édification (26).

3. Dispositif de montage selon la revendication 1 ou 2, comprenant par ailleurs :
- une semelle de pression (25) articulée, avec mobilité, sur la jambe d'appui (23).

4. Dispositif de montage selon la revendication 1, 2 ou 3, comprenant par ailleurs :
- un levier (24) articulé sur la jambe d'appui (23), avec mobilité, en vue de lever et d'abaisser le pont (1) reposant sur le véhicule (2).

5. Dispositif de montage selon l'une des revendications 1 à 4, comprenant par ailleurs :
- un dispositif de fixation (21') et des points inférieurs de butée (22), entre la structure (21) à poutrelles et la partie avant (4) du véhicule.

6. Dispositif de montage selon l'une des revendications 1 à 5, comprenant par ailleurs :
- une installation hydraulique alimentant le moteur (32) et les vérins (30, 31).

7. Dispositif de montage selon l'une des revendications 1 à 6, comprenant par ailleurs :
- une installation électronique de commande du déroulement fonctionnel.
